# FASCICULE DE BREVET EUROPEEN

(11) **EP 2 939 917 B1**
(45) Date de publication et mention de la délivrance du brevet: **01.03.2017**
(21) Numéro de dépôt: 15001324.1
(22) Date de dépôt: 30.04.2015
(51) Int. Cl.: B63B 1/24, B63B 35/79

(54) **DISPOSITIF DE FOIL MODULAIRE**
MODULARE FOIL-VORRICHTUNG
MODULAR HYDROFOIL DEVICE

(30) Priorité: 30.04.2014 FR 1453937
(43) Date de publication de la demande: 04.11.2015
(73) Titulaire: F One, 34470 Perols (FR)
(72) Inventeur: Salles, Raphaël, 34110 Vic La Gardiole (FR)
(74) Mandataire: Rhein, Alain

(56) Documents cités:
- DE-A1- 4 304 158
- US-A1- 2002 115 363
- US-A1- 2005 090 166
- AHD Boards TV: "Hydrofoil: AFS-1 session ENG.mov", , 6 avril 2012 (2012-04-06), XP054975682, Extrait de l'Internet: URL:https://www.youtube.com/watch?v=aihqiB ahXsU [extrait le 2015-01-20]

## Description

La présente invention entre dans le domaine des sports nautiques dont le pratiquant utilise une force de traction pour ses déplacements, comme l'énergie musculaire d'un humain ou l'énergie éolienne ou bien un véhicule ou une motorisation, à savoir les sports dits « de glisse », en particulier utilisant une embarcation ou une voile de traction, de préférence le kitesurf.

La présente invention trouvera une application préférentielle, mais aucunement limitative, au kitesurf, mais pourra être adaptée pour la pratique du wakeboard, la planche à voile, le windsurf et le surf, voire le kayak.

L'invention vise spécifiquement un dispositif de foil, destiné à être assujetti et à s'étendre sous la face inférieure d'une embarcation ou d'une planche pour la pratique d'un tel sport nautique.

De manière connue, un foil est dérivé du terme anglo-saxon « hydrofoil », ci-après dénommé « foil ». Un foil est une aile qui se déplace dans et au contact de l'eau, dont le profil hydrodynamique transmet à son support une force de portance orthogonale au sens de déplacement de la planche.

Un tel foil est généralement pourvu d'au moins un mât s'étendant verticalement, fixé de façon amovible au niveau de son extrémité supérieure à la face inférieure de la planche et relié au niveau de son extrémité inférieure à une aile. Cette dernière s'étend latéralement, généralement symétriquement de part et d'autre d'un fuselage, par rapport au plan du mât, aligné avec le plan médian longitudinal de la planche. L'aile peut être constituée d'un seul élément mais elle est généralement constituée d'au moins deux portions séparées, antérieure et postérieure, permettant d'obtenir des bras de levier et des moments nécessaires à la stabilité longitudinale pour le tangage et latérale pour le roulis.

La plupart des foils existants sont constitués soit d'un seul bloc constituant le mât et le fuselage, les ailes étant amovibles, soit d'un mât et un bloc constituant le fuselage et les ailes, le bloc étant amovible. Si cette réalisation monobloc confère une résistance mécanique élevée à ce foil, elle pose un problème pour son transport et son stockage. Ce foil monobloc présente des dimensions encombrantes, rendant contraignant et fastidieux son transport, ainsi que ses opérations de montage et démontage en fixation avec la planche.

Il a été imaginé de séparer les différents éléments constituant un foil, à savoir le mât, le fuselage et les portions d'ailes, et de les fixer entre eux de façon amovible. Ainsi, une fois démontés, les différents éléments présentent un encombrement moindre, facilitant leur stockage et leur transport.

Toutefois, un problème réside dans la fixation amovible des éléments entre eux et l'orientation des moyens de fixation mis en oeuvre. En effet, les portions antérieure et postérieure de l'aile sont rapportées sur le mât, au niveau du fuselage, réciproquement à l'avant et à l'arrière de ce dernier, qui présente alors avec son fuselage une forme de T inversé dans le plan médian du foil, à savoir le plan vertical. Cette fixation s'opère par vissage, transversalement par rapport au plan de chaque portion d'aile, par le dessus ou le dessous de chaque portion. L'axe de fixation se situe alors dans un plan vertical, orienté orthogonalement par rapport au sens de déplacement du foil et sensiblement selon les forces de portances appliquées par chaque portion du foil en cours de déplacement. Il en résulte que ces contraintes sont appliquées au niveau de chaque vis, déformant mécaniquement ce point précis de jonction. Ces contraintes entrainent une détérioration de cette fixation au fil du temps, pouvant provoquer leur rupture et l'arrachement des portions d'aile.

Par ailleurs, dans le cas de plusieurs vis, les opérations de montage et démontage des portions de l'aile d'un tel foil, restent fastidieuses et doivent être réalisées méthodiquement et avec précaution, surtout concernant le montage afin d'assurer une bonne fixation et un bon positionnement des éléments entre eux, conférant les caractéristiques hydrodynamiques souhaitées.

Un exemple d'un tel foil est décrit au travers du document US 2005/0255764. Comme évoqué précédemment, un tel foil comprend un mât à l'extrémité inférieure duquel s'étend un fuselage, l'ensemble étant conformé en T inversé. Un segment avant du fuselage reçoit une portion antérieure d'aile en fixation par vissage par le dessus, tandis qu'un segment arrière reçoit une portion postérieure d'aile en fixation par vissage par le dessous.

Une solution existante consiste en un foil démontable comportant un mât auquel est fixé un fuselage qui comprend des ailes avant et arrière amovibles. Le fuselage comporte deux extrémités, en forme de demi-cylindre, avant et arrière, complémentaires respectivement d'un demi-cylindre avant comprenant une portion d'ailes avant et d'un demi-cylindre arrière comprenant une portion d'aile arrière. Le fuselage comporte également une tige assurant un verrouillage longitudinal du fuselage avec les portions d'ailes avant et arrière en traversant chacune de ces pièces. La tige comprend à chacune de ses extrémités avant et arrière un museau du fuselage. Ainsi le museau arrière du fuselage est fixé de manière rigide à la tige et le museau avant comprend un taraudage complémentaire de l'extrémité avant de la tige comportant elle-même un filetage. Il en résulte que le centrage et le serrage des ailes sur le fuselage s'effectuent en une seule et même étape, lors du verrouillage du museau avant du fuselage coopérant avec l'extrémité filetée de la tige. En outre, l'assemblage demi-cylindrique du fuselage et des portions d'ailes avant et arrière posent des problèmes de mise en production, les demi-cylindres formés par moulage n'étant jamais identiques. Afin obtenir un centrage et un calage optimaux des pièces demi-cylindriques, il est nécessaire de poncer manuellement chaque demi-cylindre complémentaire du fuselage, ce qui représente un coût et un temps supplémentaire de production. Par ailleurs, l'assemblage d'un tel foil présente une faiblesse mécanique au niveau du maintien des différentes pièces qui le composent (le fuselage, les museaux avant et arrière du fuselage et les portions d'aile avant et arrière), notamment face à des efforts latéraux ou verticaux par rapport au vecteur de déplacement du foil. En effet, la tige assure un verrouillage longitudinal des pièces du foil mais constitue également la seule force de maintien du foil assemblé contre les contraintes multidirectionnelles qu'exerce l'eau sur le foil en fonction de son déplacement. De plus, le fait que le fuselage soit fixé au mât sur la quasi intégralité de sa longueur (hormis les museaux avant et arrière) a pour inconvénient, une fois démonté, de présenter une pièce encombrante en forme T posant des problèmes de stockage et de transport.

La présente invention a pour but de pallier les inconvénients de l'état de la technique, en proposant un foil modulaire, constitué de plusieurs éléments amovibles, assemblés et fixés entre eux. Tout d'abord, une caractéristique de l'invention réside dans le fait que les éléments, une fois assemblés, sont verrouillés selon l'axe longitudinal du fuselage du foil, à savoir sensiblement selon la direction de déplacement du foil.

Pour ce faire, la présente invention concerne un foil comprenant une aile et un fuselage s'étendant selon une direction longitudinale et portant l'aile, le fuselage comprenant :
- un segment central;
- un premier segment portant l'aile et étant amovible du segment central ; et
- des moyens d'assemblage permettant de relier dans le sens longitudinal le segment central avec le premier segment ;
caractérisé en ce que, le segment central et le premier segment sont connectés bout à bout par les moyens d'assemblage qui comprennent un couple formé d'un connecteur mâle et d'un connecteur femelle coopérant par emboîtement spécifique, chaque connecteur étant ménagé au niveau des extrémités du segment central et du premier segment, le connecteur mâle comprenant au moins une paroi inclinée qui est complémentaire et adaptée à coopérer avec une paroi inclinée portée par le connecteur femelle, les parois inclinées assurant un emboitement parfait du segment central et du premier segment, des moyens de verrouillage s'étendent selon un axe longitudinal du fuselage et assurent en coopérant avec les connecteurs le verrouillage des segments du fuselage selon au moins un sens de l'axe longitudinal du fuselage.

De plus, selon une autre caractéristique, l'invention prévoit d'améliorer l'assemblage entre les segments aboutés, en prévoyant un emboîtement au moyen de connecteurs mâle et femelle présentant des parois inclinées destinées à coopérer ensemble par glissement, conférant un guidage et un centrage améliorés des segments ainsi assemblés, limitant le jeu une fois verrouillés. Les connecteurs mâle et femelle permettent également un emboîtement optimal des segments et constituent un détrompeur permettant de s'assurer que les segments soient correctement positionnés l'un par rapport à l'autre.

De plus, selon d'autres caractéristiques additionnelles, non limitatives, le fuselage comprend un second segment portant une seconde aile et étant amovible du segment central, et des moyens d'assemblage permettant de relier dans le sens longitudinal le segment central au second segment, le segment central et le second segment sont connectés bout à bout par les moyens d'assemblage qui comprennent un couple formé d'un connecteur mâle et d'un connecteur femelle coopérant par emboîtement spécifique, chaque connecteur étant ménagé au niveau des extrémités du segment central et du second segment, le connecteur mâle comprenant au moins une paroi inclinée qui est complémentaire et adaptée à coopérer avec une paroi inclinée portée par le connecteur femelle, les parois inclinées assurant un emboitement parfait du segment central et du second segment.

Selon une particularité de l'invention, le contact, d'une part, entre le segment central et le premier segment, et d'autre part, entre le segment central et le second segment, ne sont réalisés que par le contact entre le connecteur mâle et le connecteur femelle.

Les deux extrémités connectées des premier et second segments peuvent comporter leur connecteur mâle respectif, tandis que la première extrémité et la seconde extrémité opposée du segment central peuvent comporter les connecteurs femelles correspondants.

Les moyens de verrouillage peuvent comprendre au moins une tige s'étendant au moins en partie le long au moins du premier segment et coopérant en verrouillage avec le segment central.

Les moyens de verrouillage peuvent comprendre au moins une tige coopérant en insertion au sein d'un premier logement ménagé le long du premier segment depuis une extrémité libre du premier segment opposée à son extrémité connectée et jusqu'à ladite extrémité connectée du premier segment, la tige coopérant en verrouillage au moins au travers de la première extrémité dudit segment central avec un autre des segments dudit fuselage.

Lesdits moyens de verrouillage peuvent comprendre une unique tige coopérant en insertion au sein d'un premier logement ménagé le long du premier segment depuis une extrémité libre du premier segment opposée à son extrémité connectée et jusqu'à ladite extrémité connectée du premier segment, depuis sa première extrémité jusqu'à sa seconde extrémité, ladite tige coopérant en verrouillage au sein de l'extrémité connectée dudit second segment.

La tige peut présenter une extrémité distale coopérant en butée contre l'extrémité libre opposée du premier segment.

La tige peut comprendre au moins un filetage d'extrémité de manière à coopérer avec un taraudage complémentaire ménagé au sein de l'extrémité connectée du segment central ou du second segment.

Selon une autre particularité de l'invention, une lumière de diamètre légèrement supérieure à celui de la tige est ménagée au centre de chaque connecteur mâle et femelle, permettant à la tige de traverser chaque segment abouté.

En outre, l'assemblage et la fixation sont rendus plus précis, empêchant les erreurs de positionnement et les réglages des éléments entre eux.

Selon un mode particulier de réalisation de l'invention, le connecteur mâle comprend deux parois inclinées complémentaires et adaptées à coopérer avec deux parois inclinées ménagées au niveau du connecteur femelle.

Par ailleurs, selon un mode préférentiel de réalisation de l'invention, le connecteur mâle comprend quatre parois inclinées complémentaires et adaptées à coopérer avec quatre parois inclinées ménagées au niveau du connecteur femelle.

D'autres caractéristiques et avantages de l'invention ressortiront de la description détaillée qui va suivre des modes de réalisation non limitatifs de l'invention, en référence aux figures annexées, dans lesquelles :
- la figure 1 représente schématiquement une vue en perspective d'un exemple de réalisation d'un dispositif de foil selon l'invention, en position assemblée ;
- la figure 2 représente schématiquement une vue en perspective éclatée de la figure 1, montrant ce mode de réalisation de foil selon l'invention en position désassemblée ;
- la figure 3 représente schématiquement une vue verticale de profil du mode de réalisation des figures 1 et 2, en position assemblée du foil, montrant par transparence l'assemblage des différents éléments le constituant ;
- la figure 4 représente schématiquement une vue selon une coupe verticale médiane longitudinale dudit mode de réalisation du dispositif de foil, en position désassemblée ;
- la figure 5 représente schématiquement une vue en perspective d'un détail du foil selon un premier mode de réalisation, montrant la partie mâle d'une extrémité d'un segment ;
- la figure 6 représente schématiquement une vue similaire à la figure 5, selon un autre mode de réalisation ;
- la figure 7 représente schématiquement une vue similaire à la figure 5, selon un mode de réalisation différent ; et
- la figure 8 représente schématiquement une vue similaire à la figure 5, selon un autre mode différent de réalisation.

La présente invention concerne un dispositif 1 de foil.

Un tel foil 1 comprend au moins une aile, préférentiellement mais non limitativement au moins une aile avant 2 et au moins une aile arrière 3. Chaque aile 2 et 3 peut comprendre plusieurs portions, de préférence deux, s'étendant symétriquement de part et d'autre, à droite et à gauche, du plan médian vertical du foil 1. Chaque aile 2 et 3 présente un profil aérodynamique ou hydrodynamique, dont la forme assure la portance lors du déplacement du dispositif 1.

Le foil 1 comprend aussi au moins un mât 4. Ce dernier s'étend verticalement ou sensiblement verticalement. En particulier, ledit mât 4 peut s'étendre dans ou parallèlement au plan médian vertical longitudinal dudit foil 1. Un tel mât 4 peut comporter plusieurs branches distinctes, regroupées ou séparées, sur toute ou partie de sa longueur. Ces branches peuvent être droites ou inclinées, s'étendant dans ledit plan médian vertical longitudinal dudit foil 1. Ledit mât 4 peut se présenter sous toute forme, de préférence une forme possédant un profil aérodynamique ou hydrodynamique. Selon le mode préférentiel de réalisation, le mât 4 présente une forme allongée et aplatie selon sa largeur, ou effilée, avec une section globalement en fuseau en coupe selon un plan transversal horizontal ou sensiblement horizontal.

Ce mât 4 est destiné à coopérer en fixation, de façon amovible, depuis la face inférieure d'un véhicule nautique, de préférence une planche pour la pratique d'un sport nautique, tel que défini précédemment. Pour ce faire, le mât 4 est équipé en partie supérieure de moyens de fixation (non représentés). Ces moyens assurent le maintien et la solidarisation du foil 1 avec la planche, mais aussi la transmission de la portance pour soulever la planche lors de des déplacements de l'ensemble foil 1 fixé à la planche au contact et au-dessus de l'eau.

Par ailleurs, le mât 4 est pourvu en partie inférieure d'un fuselage 5. Ce dernier constitue le fuselage du foil 1. Il s'étend selon un axe dans ou parallèlement au plan médian vertical longitudinal du foil 1, depuis l'avant vers l'arrière. Il présente globalement une forme allongée de fuseau, avec préférentiellement mais non limitativement une section transversale circulaire ou ovoïdale.

Dans des modes de réalisation préférentiel de l'invention, le mât 4 présente une longueur comprise entre 600 mm et 1200 mm, de préférence entre 750 mm et 950 mm, de préférence 880 mm.

Dans d'autres modes préférentiels, afin de procurer un profilé aérodynamique solidement fixé, d'une part, au fuselage 5, et d'autre part, à la planche, la largeur du mât 4 est évolutive verticalement, et comprise entre 70 mm et 200 mm, de préférence entre 80 mm et 150 mm, et de préférence la largeur du mât évolue de 100 mm à 120 mm. En particulier, la largeur du mât 4 en partie inférieure, au niveau de sa fixation au fuselage 5, est de 100 mm.

De la même façon, et pour les même raisons que la largeur du mât 4, selon encore d'autres modes préférentiels, son épaisseur est également évolutive verticalement, et est comprise entre 9 mm et 25 mm, de préférence entre 12 mm et 20 mm, et de préférence l'épaisseur du mât 4 évolue de 12 mm à 14 mm. En particulier, l'épaisseur du mât 4 en partie inférieure, au niveau de sa fixation avec le fuselage 5, est de 12 mm.

Le fuselage 5 sert de support à l'aile, depuis lequel elle s'étend. De préférence, chaque aile 2 et 3 s'étend latéralement, en saillie, symétriquement de part et d'autre, à droite et à gauche, par rapport au plan médian vertical longitudinal du fuselage 5.

Avantageusement, le fuselage 5 est divisé en plusieurs segments, au moins deux.

On notera que chaque aile 2 et 3 est solidaire d'un segment du fuselage 5. En d'autres termes, lors de la fabrication, le segment du fuselage 5 supportant chaque portion d'aile 2 et 3 est constitué d'une seule et même pièce.

Tout d'abord, le fuselage 5 comprend un segment central 6 relié à la partie inférieure du mât 4.

Le mât 4 peut être relié au fuselage 5 au niveau du segment central 6 de façon permanente ou amovible. En particulier, l'extrémité inférieure du mât 4 peut être conformée et dimensionnée de manière à coopérer de façon complémentaire avec le segment central 6 du fuselage 5. Cette coopération s'effectue notamment par emboîtement, le mât 4 formant une partie mâle venant s'insérer au sein d'une partie femelle ménagée au sein du segment central 6, ou vice-versa. Une fixation spécifique peut alors assurer le maintien par emboîtement de ces deux pièces.

Selon certains modes préférentiels de réalisation de l'invention, la longueur du segment central 6 qui s'étend longitudinalement selon le fuselage 5 est comprise entre 70 mm et 360 mm et de préférence entre 100 mm et 200 mm.

Avantageusement, selon d'autres modes préférentiels, le segment central 6 n'est pas plus long que deux fois la largeur du mât 4. Cette caractéristique permet de réduire l'encombrement et d'éviter qu'une fois démonté, le segment central 6 ne dépasse de façon excessive la largeur du mât 4. Ainsi, la pièce ne présente ni une forme en T ni une forme en L qui constituent des formes difficiles à stocker ou à transporter. Il en résulte que la longueur du segment central 6 est comprise de préférence entre 150 mm et 190 mm, et de préférence 175 mm.

Préférentiellement, selon encore d'autres modes préférentiels, la section du fuselage 5 présente une forme ovoïde de section comprise entre 20x20 mm et 30x50 mm, et de préférence 23x30 mm.

D'autres segments viennent être aboutés au segment central 6, et sont fixés de façon amovible.

Par aboutés, il faut comprendre que les segments sont assemblés bout à bout, c'est-à-dire connectés entre eux par une connexion spécifique située à une de leurs extrémités, l'extrémité d'un segment connectée à un autre segment est appelée extrémité aboutée. En d'autres termes, la zone de connexion spécifique constitue la seule zone de contact entre les différents segments qui supportent l'aile. En d'autres termes, les extrémités distales situées en vis-à-vis des segments sont accolées l'une à l'autre.

En particulier, le fuselage 5 comprend au moins un premier segment 7 amovible solidaire d'au moins une première portion de l'aile.

Selon un premier mode de réalisation, le fuselage 5 comprend un seul premier segment amovible 7 solidaire d'au moins une première portion de l'aile. Dans ce cas, le fuselage 5 est divisé en uniquement deux segments, par exemple le segment central 6 relié au mât 4 et un autre segment abouté à l'avant ou à l'arrière du segment central 6. Dès lors, si le premier segment amovible 7 est à l'avant, il supporte l'aile avant 2 et l'aile arrière 3 est solidaire du segment central 6 qui se prolonge jusqu'à l'extrémité arrière du foil 1. Inversement si le premier segment amovible 7 est situé à l'arrière, alors c'est l'aile arrière 3 qui est amovible tandis que l'aile avant 2 est fixe, assujettie au segment central 6 qui se prolonge jusqu'à l'extrémité avant du foil 1.

Afin d'obtenir ce caractère amovible du segment central 6 et du premier segment 7 du fuselage 5, ce dernier comprend des moyens d'assemblage 8 au moins d'une première extrémité du segment central 6 avec une extrémité aboutée du premier segment 7.

Dans un mode particulier de réalisation de l'invention, le fuselage 5 se confond avec la partie inférieure du mât 4 sur laquelle une aile 2 est emboitée par l'intermédiaire des moyens d'assemblage 8.

Dans un autre mode particulier de réalisation de l'invention, le fuselage 5 se confond avec l'aile 2 qui est emboitée par l'intermédiaire des moyens d'assemblage 8 à la partie inférieure du mât 4.

Les moyens d'assemblage 8 assurent la connexion des segments 6 et 7 entre eux au niveau de leur extrémité aboutée, ainsi que leur maintien. Ce maintien se traduit par le blocage en déplacement de chaque segment amovible lorsqu'il est assemblé sur le segment central 6, en dehors de la direction d'emboîtement permettant d'assembler et de désassembler les segments. Cette direction d'emboîtement s'étend selon l'axe médian longitudinal du fuselage 5. En d'autres termes, une fois assemblés, les segments ne peuvent pas se déplacer latéralement ou tourner l'un par rapport à l'autre, par rapport à l'axe médian longitudinal du fuselage 5.

Les moyens d'assemblage 8 peuvent se présenter sous la forme d'au moins un couple constitué d'un connecteur mâle 80 et d'un connecteur femelle 81 coopérant par emboîtement. Chaque couple est ménagé au niveau des extrémités aboutées des segments.

Par ailleurs, comme illustré sur les figures 3 et 4, la connexion par emboîtement entre le connecteur mâle 80 et le connecteur femelle 81 constitue la seule zone de contact entre chaque segment abouté.

La connexion spécifique entre le connecteur mâle 80 et le connecteur femelle 81 participe au maintien de l'assemblage du foil 1 contre les contraintes multidirectionnelles qu'exerce l'eau lors des déplacements du foil 1, hormis la contrainte de translation selon l'axe longitudinal du fuselage 5 dont les segments sont maintenus par les moyens de verrouillage 9.

De préférence, l'extrémité mâle 80 est ménagée en saillie à l'extrémité du segment amovible, à savoir le premier segment 7, tandis que le connecteur femelle 81, en creux, est ménagé au sein de l'extrémité adjacente du segment central 6. L'inverse est aussi possible.

Les connecteurs mâles 80 et femelle 81 présentent des dimensions et des formes complémentaires, au jeu près, permettant leur emboîtement.

Plusieurs exemples de formes sont représentés sur les figures 5 à 8. En particulier, le connecteur mâle 80 peut présenter une forme polyédrique, notamment pyramidale tronquée, à base triangulaire, rectangulaire, carrée ou polygonale, voire telle une étoile. La section de polygone, avec des arêtes, assure le blocage, notamment en rotation, des segments entre eux. Deux exemples sont schématisés sur les figures 5 et 6.

Préférentiellement, le connecteur mâle 80 comprend au moins une paroi inclinée destinée à coopérer avec une paroi inclinée complémentaire ménagée au niveau du connecteur femelle 81.

Selon un mode particulier de réalisation, le connecteur mâle 80 présente au moins une paroi extérieure inclinée 86, décroissante depuis l'intérieur vers l'extérieur du segment. Cette paroi extérieure inclinée 86 est destinée à coopérer avec une paroi intérieure elle aussi inclinée, ménagée au sein du connecteur femelle 81 de l'extrémité aboutée, de façon convergente depuis l'extérieur vers l'intérieur du segment adjacent.

Ainsi, lors du verrouillage, les parois inclinées glissent l'une contre l'autre, assurant un guidage, un centrage et un positionnement améliorés des segments en emboîtement, une fois les extrémités aboutées assemblées. De plus, en verrouillage, l'emboîtement de ces parois inclinées assure une jonction parfaite entre les segments.

Comme visible sur la figure 7, le connecteur mâle 80 peut présenter une forme tronconique et la paroi extérieure inclinée 86 est constituée par la paroi externe. Le connecteur femelle 81 comprend alors un tronc de cône inverse, de dimensions complémentaires, dont la paroi interne périphérique forme alors la paroi intérieure inclinée.

De façon additionnelle, mais non limitativement, le blocage en rotation peut alors s'effectuer par au moins un ergot 82, de préférence deux, ménagé en saillie, de façon désaxée, au bout du connecteur mâle 80 ou au moins d'un côté, et venant coopérer au sein d'un orifice ou trou borgne, ménagé en vis-à-vis au sein ou d'un côté du connecteur femelle 81.

Selon un mode préférentiel de réalisation représenté sur la figure 5, le connecteur mâle 80 présente une forme pyramidale tronquée, à base rectangulaire. Les faces externes de la pyramide tronquée constituent alors chacune une paroi extérieure inclinée 86, de préférence, les parois extérieures 86 sont inclinées selon un angle d'au moins 2° et de préférence 3° par rapport à une projection verticale d'un plan définit par une ligne de base d'une face externe de la pyramide tronquée.

Dans un mode préférentiel de réalisation, la section de la base rectangulaire de la pyramide tronquée présente des dimensions comprises entre 12x12 mm et 25x40 mm, de préférence entre 15x15 mm et 25x30 mm, et de préférence 18x19 mm. Il en résulte que la zone de connexion entre chaque segment du fuselage 5 varie entre 114 mm² et 1000 mm², de préférence entre 225 mm² et 750 mm², et de préférence 340 mm². De plus, la hauteur préférentielle de la pyramide tronquée est comprise entre 30 mm et 100 mm, de préférence entre 40 mm et 60 mm, et de préférence 50 mm.

Selon le mode de réalisation représenté sur la figure 6, les arêtes de la pyramide tronquée du mode de réalisation précédent, sont arrondies. Ces arêtes avec les faces externes constituent alors ensembles les parois extérieures inclinées 86.

Ces modes de réalisation nécessitent un fuselage 5 dont l'intérieur est plein, afin d'y ménager le connecteur femelle 81, ou recevant une pièce supplémentaire, tel un cache, sur laquelle sont ménagées les connecteurs mâle 80 et femelle 81.

Selon encore une autre réalisation, comme visible sur la figure 8, le connecteur mâle 80 peut être réalisé sur un corps creux ou tubulaire du fuselage 5. Dès lors, il se présente sous la forme d'arcs, s'étendant en saillie sur une partie du périmètre de l'extrémité d'un segment. Le connecteur femelle 81 est alors constitué d'encoches complémentaires.

De plus, afin d'améliorer le blocage en emboîtement lors du verrouillage et le bon positionnement des segments entre eux, chaque arc peut présenter une paroi intérieure 85 inclinée, selon une courbure de type tronconique, destinée à coopérer contre une paroi extérieure complémentaire ménagée au niveau du connecteur femelle 81 correspondant.

Ainsi, l'inclinaison des parois intérieures 86 et extérieures des connecteurs mâle 80 et femelle 81, procure un assemblage parfait, sans jeu, une fois les segments verrouillés.

A ce titre, une caractéristique essentielle de la présente invention réside dans le verrouillage de l'assemblage des segments du fuselage 5. Ce verrouillage par emboîtement des segments assemblés s'effectue selon une composante orientée selon l'axe longitudinal du fuselage 5. En d'autres termes, le verrouillage ne s'effectue pas transversalement ou orthogonalement, mais longitudinalement par rapport au fuselage 5.

Pour ce faire, le dispositif de foil 1 comprend des moyens 9 de verrouillage du premier segment 7 avec au moins le segment central 6. De plus, les moyens de verrouillage 9 s'étendent selon l'axe longitudinal du fuselage 5 et assurent le verrouillage selon au moins un sens de l'axe longitudinal du fuselage 5.

En d'autres termes, les moyens de verrouillage 9 coopèrent avec chaque segment, pour bloquer leur emboîtement. De plus, la ou les parois inclinées des connecteurs 80 et 81 coopèrent avec les moyens de verrouillage 9. En effet, les connecteurs 80 et 81 participent au serrage, au centrage, au calage et au blocage des segments de façon à éliminer le jeu entre les segments du fuselage 5. Ces moyens 9 présentent une composante essentiellement orthogonale par rapport à l'axe médian du mât 4, à savoir que leur composante horizontale ou sensiblement horizontale (selon l'axe médian longitudinal du fuselage 5) est supérieure à la composante verticale ou sensiblement verticale (selon l'axe médian longitudinal dudit mât 4).

Préférentiellement, les moyens de verrouillage 9 présentent une seule et unique composante horizontale ou sensiblement horizontale.

Le fuselage 5 peut être divisé en trois segments. Selon un mode de réalisation spécifique, non représenté, un segment intermédiaire peut être intercalé entre le segment central 6 et le premier segment 7. En d'autres termes, le premier segment 7 est subdivisé en deux.

Il est aussi possible de subdiviser chaque segment en d'autres sous-segments supplémentaires, sans limitation de nombre.

Ainsi, en fonction du niveau ou des conditions climatiques, il est possible d'adapter la longueur du fuselage 5 et du fuselage du foil 1, en retirant ou ajoutant un segment, ou bien en échangeant des segments de différentes longueurs.

De façon générale, le fuselage 5 comprend au moins un second segment 10 amovible solidaire d'au moins une seconde portion de l'aile.

Selon un mode préférentiel, visible sur les figures 1 à 3, le fuselage 5 comprend trois segments. Ces trois segments sont les segments avant 7, central 6 et arrière 10. Le second segment 10 peut recevoir l'aile arrière 3 tandis que le premier segment 7 reçoit l'aile avant 2, comme visible sur les figures 1 à 3 (ou inversement).

L'aboutement du segment central 6 et du second segment 10 s'effectue aussi par des moyens d'assemblage. Ces derniers sont similaires aux moyens précédemment décrits.

Dans cette configuration, les extrémités aboutées des premier 6 et second 10 segments comportent leur connecteur mâle 80 respectif, tandis que la première extrémité et la seconde extrémité opposée du segment central 6 comporte les connecteurs femelles 81 correspondants. L'inverse est aussi possible, à savoir que le segment central 6 présente les connecteurs mâles 80 à chaque extrémité, tandis que les segments 7 et 10 présentent les connecteurs femelles 81 sur une de leur extrémité destinée à être aboutée avec le segment central 6.

Ces moyens d'assemblage similaires et les moyens de verrouillage 9 assurent réciproquement l'assemblage et le verrouillage d'une seconde extrémité opposée du segment central 6 avec une extrémité aboutée du second segment 10.

En d'autres termes, les moyens de verrouillage 9 permettent de fixer entre eux deux segments. Ce verrouillage s'effectue toujours selon l'axe médian longitudinal du fuselage 5.

Selon la réalisation générale avec un minimum de deux segments, les moyens de verrouillage 9 comprennent au moins une tige 11 s'étendant au moins en partie le long au moins du premier segment 7 et coopérant en verrouillage avec le segment central 6.

En d'autres termes, la tige 11 vient traverser les extrémités assemblées des segments aboutés, pour appliquer une force de serrage selon le sens longitudinal d'emboîtement.

Comme illustré aux figures 5 à 8, une lumière 87 de diamètre légèrement supérieure à celui de la tige 11, est ménagée au centre de chaque connecteur mâle 80 et femelle 81 permettant à la tige 11 de traverser chaque segment abouté.

Selon un mode préférentiel de réalisation de l'invention, la tige présente une longueur comprise entre 50 mm et 400 mm, de préférence entre 100 mm et 350 mm, de préférence 295 mm. De plus, le diamètre de la tige est compris entre 5 mm et 10 mm, et de préférence 6 mm.

Selon le mode de réalisation à trois segments avant 7, central 6 et arrière 10, ce verrouillage traverse le segment central 6 dans son intégralité, depuis une extrémité jusqu'à l'autre opposée.

Pour ce faire, les moyens de verrouillage 9 comprennent au moins une tige 11 s'étendant depuis le premier segment 7 pour traverser intégralement le segment central 6, au travers d'un logement central 12, et pour venir s'insérer au sein du second segment 10. Cette configuration peut inclure deux tiges 11, venant se loger au niveau de chaque extrémité, de part et d'autre au sein du segment central 6, au travers d'un ou plusieurs logements centraux 12, et au niveau de l'extrémité opposée au sein de logements propres à chaque segment, avant 7 et arrière 10.

Comme évoqué précédemment, cette tige 11 peut s'étendre depuis le segment avant 7 jusqu'au segment arrière 10, ou inversement.

En outre, chaque tige 11 comprend au moins un filetage d'extrémité de manière à coopérer avec un taraudage complémentaire ménagé au sein de l'extrémité aboutée du segment central 6 ou du second segment 10.

Selon un autre mode de réalisation, les moyens de verrouillage 9 comprennent au moins une tige 11 coopérant en insertion au sein d'un premier logement 13 ménagé le long du premier segment 7 depuis une extrémité libre opposée jusqu'à l'extrémité aboutée. De plus, la tige 11 coopère en verrouillage au moins au travers de la première extrémité du segment central 6 avec un autre des segments du fuselage 5, comme le second segment 10. Dans cette configuration, la tige 11 est introduite et verrouillée à l'intérieur du premier logement 13, sous forme d'un trou borgne. Elle dépasse de ce trou pour venir traverser le segment central à l'intérieur et le long de son logement central 12, pour déboucher à l'extrémité opposée et se verrouiller à l'intérieur du second segment 10.

Plus précisément, selon le mode préférentiel de réalisation, visible sur les figures 2 à 4, les moyens de verrouillage 9 comprennent une unique tige 11 coopérant en insertion au sein d'un premier logement 13 ménagé le long du premier segment 7 depuis une extrémité libre opposée jusqu'à l'extrémité aboutée et au sein d'un logement central 12 ménagé le long du segment central 6 depuis sa première extrémité jusqu'à sa second extrémité, la tige 11 coopérant en verrouillage au sein de l'extrémité aboutée dudit second segment 10. Dans cette configuration, le premier logement 13 est traversant et la tige 11 est introduite en coulissement depuis une extrémité du premier segment 7 pour le traverser intégralement, sortir et traverser intégralement le segment central 6, pour déboucher et être introduite en verrouillage dans le second segment 10. Ainsi, il est possible de verrouiller et déverrouiller la tige 11 par son extrémité libre depuis l'extrémité distale du premier segment 7.

Dans ce cas, la tige 11 présente une extrémité distale coopérant en butée contre l'extrémité libre opposée du premier segment 7. Pour ce faire, le premier logement 13 peut comporter, à son extrémité libre, un décroché annulaire 16 destiné à recevoir l'extrémité distale de la tige 11 au niveau de laquelle est réalisée une bague annulaire 14. Cette dernière vient alors coopérer en emboîtement au sein du décroché 16, limitant sa course le long et à l'intérieur des segments qu'elle traverse.

En particulier, l'extrémité distale peut comporter un embout 15 d'extrémité amovible. Ce dernier peut être fixé par vissage sur la bague annulaire 14, qui présente alors intérieurement un taraudage complémentaire.

Par ailleurs, au niveau de son extrémité opposée, la tige 11 peut présenter un filetage, destiné à coopérer avec un taraudage complémentaire, ménagé au sein du segment le plus éloigné, à savoir le segment central 6 dans le cas d'uniquement deux segments fixés ensembles, ou bien le second segment 10 dans le cas de trois segments aboutés.

En outre, on notera que la tige 11 peut traverser les connecteurs mâles 80 et femelle 81, comme illustré aux figures 5 à 8. Les logements longitudinaux de chaque segment traversent alors les connecteurs mâles 80 et femelle 81 correspondants.

Par ailleurs, les différents éléments constituant le foil 1, à savoir le mât 4 et les segments du fuselage 5, peuvent être constitués en tout type de matériau, de préférence en fibre de carbone. La tige 11 et son embout 15 peuvent être réalisés en métal, de préférence inoxydable. De plus, des inserts métalliques ou composites peuvent être introduits au sein des segments, dans leur logement, de manière à coopérer par vissage avec la tige 11.

Ainsi, selon l'exemple de réalisation visible sur les figures 1 et 2, lors du montage du foil 1, on vient abouter et assembler le premier segment 7 situé à l'avant et le second segment 10 situé à l'arrière, en emboîtant leur connecteur mâle 80 avec les connecteurs femelles 81 du segment central 6. Puis, on introduit la tige 11 depuis l'extrémité avant, à savoir l'extrémité distale du premier segment 7, pour la faire coulisser tout le long du fuselage 5 ainsi assemblé, jusqu'à venir coopérer au sein du logement 17 du second segment 10 situé à l'arrière. La tige 11 est vissée, en serrant les segments 6, 7 et 10 et en verrouillant leur assemblage par emboîtement. Enfin, l'embout 16 est vissé sur l'extrémité avant de la tige 11.

Le démontage d'un tel foil 1 s'effectue en répétant inversement les étapes précédentes.

Le dispositif de foil 1 selon l'invention permet donc d'assembler rapidement et simplement les segments pour constituer le fuselage 5, s'affranchissant de tout réglage ou toute erreur de montage. De plus, le verrouillage longitudinal assure un blocage amélioré des segments entre eux, limitant l'usure des pièces de fixation et d'emboîtement. Le maintien en verrouillage longitudinalement procure une meilleure répartition des couples appliqués en cours d'utilisation du foil 1, offrant une meilleure résistance aux contraintes mécaniques qu'il subit et augmentant sa durée de vie. En outre, aucune pièce de fixation ne vient traverser latéralement ou radialement les parois du fuselage 5, procurant une ligne épurée, davantage aérodynamique ou hydrodynamique. Enfin, l'inclinaison des pièces d'emboîtement assure une jonction parfaite entre les segments.

Ainsi, l'inclinaison de paroi intérieure et extérieure des connecteurs mâle 80 et femelle 81 pour l'assemblage et l'emboîtement, combinée avec un verrouillage longitudinal, assure une meilleure connexion des segments entre eux, améliorant la rigidité, la résistance et la précision du foil 1 selon l'invention.

## Revendications

1. Foil (1) comprenant une aile (2, 3) et un fuselage (5) s'étendant selon une direction longitudinale et portant l'aile (2, 3), le fuselage (5) comprenant :
- un segment central (6);
- un premier segment (7) portant l'aile (2) et étant amovible du segment central (6) ; et
- des moyens d'assemblage (8) permettant de relier dans le sens longitudinal le segment central (6) avec le premier segment (7) ;
- **caractérisé en ce que**, le segment central (6) et le premier segment (7) sont connectés bout à bout par les moyens d'assemblage (8) qui comprennent un couple formé d'un connecteur mâle (80) et d'un connecteur femelle (81) coopérant par emboîtement spécifique, chaque connecteur (80, 81) étant ménagé au niveau des extrémités du segment central (6) et du premier segment (7), le connecteur mâle (80) comprenant au moins une paroi inclinée (86) qui est complémentaire et adaptée à coopérer avec une paroi inclinée portée par le connecteur femelle (81), les parois inclinées (86) assurant un emboitement parfait du segment central (6) et du premier segment (7), des moyens de verrouillage (9) s'étendent selon l' axe longitudinal du fuselage (5) et assurent en coopérant avec les connecteurs (80, 81) le verrouillage des segments du fuselage (5) selon au moins un sens de l'axe longitudinal du fuselage (5).

2. Foil (1) selon la revendication 1, **caractérisé en ce que** fuselage (5) comprend un second segment (10) portant une seconde aile (3) et étant amovible du segment central (6), et des moyens d'assemblage (8) permettant de relier dans le sens longitudinal le segment central (6) au second segment (10), le segment central (6) et le second segment (10) sont connectés bout à bout par les moyens d'assemblage (8) qui comprennent un couple formé d'un connecteur mâle (80) et d'un connecteur femelle (81) coopérant par emboîtement spécifique, chaque connecteur (80, 81) étant ménagé au niveau des extrémités du segment central (6) et du second segment (10), le connecteur mâle (80) comprenant au moins une paroi inclinée (86) qui est complémentaire et adaptée à coopérer avec une paroi inclinée portée par le connecteur femelle (81), les parois inclinées (86) assurant un emboitement parfait du segment central (6) et du second segment (10).

3. Foil (1) selon l'une des revendications 1 et 2, **caractérisé en ce que** le contact, d'une part, entre le segment central (6) et le premier segment (7), et d'autre part, entre le segment central (6) et le second segment (10), ne sont réalisés que par le contact entre le connecteur mâle (80) et le connecteur femelle (81).

4. Foil (1) selon l'une des revendications 1 à 3, **caractérisé en ce que** les deux extrémités connectées des premiers (7) et second (10) segments comportent leur connecteur mâle (80) respectif, tandis que la première extrémité et la seconde extrémité opposée du segment central (6) comportent les connecteurs femelles correspondants (81).

5. Foil (1) selon l'une des revendications 1 à 4, **caractérisé par le fait que** les moyens de verrouillage (9) comprennent au moins une tige (11) s'étendant au moins en partie le long au moins du premier segment (7) et coopérant en verrouillage avec le segment central (6).

6. Foil (1) selon la revendication 5, **caractérisé en ce que** les moyens de verrouillage (9) comprennent au moins une tige (11) coopérant en insertion au sein d'un premier logement (13) ménagé le long du premier segment (7) depuis une extrémité libre du premier segment (7) opposée à son extrémité connectée et jusqu'à ladite extrémité connectée du premier segment (7), la tige (11) coopérant en verrouillage au moins au travers de la première extrémité du segment central (6) avec un autre des segments du fuselage (5).

7. Foil (1) selon l'une des revendications 5 et 6, **caractérisé en ce que** les moyens de verrouillage (9) comprennent une unique tige (11) coopérant en insertion au sein d'un premier logement (13) ménagé le long du premier segment (7) depuis son extrémité libre opposée à son extrémité connectée et au sein d'un logement central (12) ménagé le long du segment central (6) depuis sa première extrémité jusqu'à sa seconde extrémité, la tige (11) coopérant en verrouillage au sein de l'extrémité connectée du second segment (10).

8. Foil (1) selon l'une des revendications 5 à 7, **caractérisé en ce que** la tige (11) présente une extrémité distale coopérant en butée contre l'extrémité libre opposée du premier segment (7).

9. Foil (1) selon la revendication 5 à 8, **caractérisé en ce que** la tige (11) comprend au moins un filetage d'extrémité de manière à coopérer avec un taraudage complémentaire ménagé au sein de l'extrémité connectée du segment central (6) ou du second segment (7).

10. Foil (1) selon l'une des revendications 5 à 9, **caractérisé en ce qu'**une lumière (87) de diamètre légèrement supérieure à celui de la tige (11) est ménagée au centre de chaque connecteur mâle (80) et femelle (81), permettant à la tige (11) de traverser chaque segment abouté.

11. Foil (1) selon l'une des revendications 1 à 10, **caractérisé en ce que** le connecteur mâle (80) comprend deux parois inclinées (86) complémentaires et adaptées à coopérer avec deux parois inclinées ménagées au niveau du connecteur femelle (81).

12. Foil (1) selon l'une des revendications 1 à 11, **caractérisé en ce que** le connecteur mâle (80) comprend quatre parois inclinées (86) complémentaires et adaptées à coopérer avec quatre parois inclinées ménagées au niveau du connecteur femelle (81).

## Patentansprüche

1. Foil (1), umfassend einen Flügel (2, 3) und einen Rumpf (5), der sich in einer Längsrichtung erstreckt und den Flügel (2, 3) trägt, wobei der Rumpf (5) Folgendes umfasst:
- einen mittleren Abschnitt (6);
- einen ersten Abschnitt (7), der den Flügel (2) trägt und von dem mittleren Abschnitt (6) entfernbar ist; und
- Zusammenfügungsmittel (8), die es erlauben, den mittleren Abschnitt (6) mit dem ersten Abschnitt (7) in Längsrichtung zu verbinden;
- **dadurch gekennzeichnet, dass** der mittlere Abschnitt (6) und der erste Abschnitt (7) über Verbindungsmittel (8), die ein Paar aus einem Stecker (80) und einer Buchse (81) umfassen, die durch spezifisches Ineinanderstecken mit einander zusammenwirken, aneinander gereiht sind, wobei jeder Verbinder (80, 81) im Bereich der Enden des mittleren Abschnitts (6) und des ersten Abschnitts (7) vorgesehen ist, wobei der Stecker (80) mindestens eine geneigte Wand (86) umfasst, die ergänzend zu und geeignet ist, um mit einer von der Buchse (81) getragenen geneigten Wand zusammenzuwirken, wobei die geneigten Wände (86) ein perfektes Ineinanderstecken des mittleren Abschnitts (6) und des ersten Abschnitts (7) sichern, wobei Verriegelungsmittel (9) sich entlang einer Längsachse des Rumpfes (5) erstrecken und durch Zusammenwirkung mit den Verbindern (80, 81) die Verriegelung der Abschnitte des Rumpfes (5) in wenigstens einer Richtung der Längsachse des Rumpfes (5) sichern.

2. Folie (1) nach Anspruch 1, **dadurch gekennzeichnet, dass** der Rumpf (5) einen zweiten Abschnitt (10), der einen zweiten Flügel (3) trägt und von dem mittleren Abschnitt (6) entfernbar ist, und Zusammenfügungsmittel (8) umfasst, die es erlauben, den mittleren Abschnitt (6) und den zweiten Abschnitt (10) in der Längsrichtung zu verbinden, wobei der mittlere Abschnitt (6) und der zweite Abschnitt (10) durch die Zusammenfügungsmittel (8) aneinander gereiht sind, die ein Paar aus einem Stecker (80) und einer Buchse (81), die durch spezifisches Ineinanderstecken mit einander zusammenwirken, umfassen, wobei jeder Verbinder (80, 81) im Bereich der Enden des mittleren Abschnitts (6) und des zweiten Abschnitts (10) vorgesehen ist, wobei der Stecker (80) mindestens eine geneigte Wand (86) umfasst, die ergänzend zu und geeignet ist, um mit einer von der Buchse (81) getragenen geneigten Wand zusammenzuwirken, wobei die geneigten Wände (86) ein perfektes Ineinanderstecken des mittleren Abschnitts (6) und des ersten Abschnitts (7) sichern.

3. Folie (1) nach einem der Ansprüche 1 und 2, **dadurch gekennzeichnet, dass** der Kontakt einerseits zwischen dem mittleren Abschnitt (6) und dem ersten Abschnitt (7) und andererseits zwischen dem mittleren Abschnitt (6) und dem zweiten Abschnitt (10) nur durch den Kontakt zwischen dem Stecker (80) und der Buchse (81) erfolgt.

4. Folie (1) nach einem der Ansprüche 1 bis 3, **dadurch gekennzeichnet, dass** die beiden verbundenen Enden der ersten (7) und zweiten (10) Abschnitte ihren jeweiligen Stecker (80) umfassen, während das erste Ende und das entgegengesetzte zweite Ende des mittleren Abschnitts (6) die entsprechenden Buchsen (81) umfassen.

5. Folie (1) nach einem der Ansprüche 1 bis 4, **dadurch gekennzeichnet, dass** die Verriegelungsmittel (9) mindestens eine Stange (11) umfassen, die sich zumindest teilweise entlang wenigstens dem ersten Abschnitt (7) erstreckt und in Verriegelung mit dem mittleren Abschnitt (6) zusammenwirkt.

6. Folie (1) nach Anspruch 5, **dadurch gekennzeichnet, dass** die Verriegelungsmittel (9) mindestens eine Stange (11) umfassen, die bei der Einführung in eine enlang dem ersten Abschnitts (7) vorgesehene erste Aussparung (13) von einem freien Ende des ersten Abschnitts (7), das seinem verbundenen Ende entgegengesetzt ist, bis zu dem besagten verbundenen Ende des ersten Abschnitt (7) zusammenwirkt, wobei die Stange (11) in Verriegelung zumindest über dem ersten Ende des mittleren Abschnitts (6) mit einem anderen der Abschnitte des Rumpfes (5) zusammenwirkt.

7. Folie (1) nach einem der Ansprüche 5 und 6, **dadurch gekennzeichnet, dass** die Verriegelungsmittel (9) eine einzige Stange (11) umfassen, die bei der Einführung in eine entlang dem ersten Abschnitt (7) vorgesehene erste Aussparung (13) ab ihrem freien Ende, das ihrem verbundenen Ende entgegengesetzt ist, und in eine entlang dem mittleren Abschnitt (6) vorgesehene mittlere Aussparung (12) ab ihrem ersten Ende bis zu ihrem zweiten Ende zusammenwirkt, wobei die Stange (11) in Verriegelung in dem verbundenen Ende des zweiten Abschnitts (10) zusammenwirkt.

8. Folie (1) nach einem der Ansprüche 5 bis 7, **dadurch gekennzeichnet, dass** die Stange (11) ein distales Ende aufweist, das in Anlage an dem entgegengesetzten freien Ende des ersten Abschnitts (7) zusammenwirkt.

9. Folie (1) nach den Ansprüchen 5 bis 8, **dadurch gekennzeichnet, dass** die Stange (11) zumindest ein End-Außengewinde umfasst, derart, dass es mit einem im verbundenen Ende des mittleren Abschnitts (6) oder des zweiten Abschnitts (7) vorgesehenen ergänzenden Innengewinde zusammenwirkt.

10. Folie (1) nach einem der Ansprüche 5 bis 9, **dadurch gekennzeichnet, dass** ein Loch (87) mit einem Durchmesser etwas größer als derjenige der Stange (11) in der Mitte jedes Steckers (80) und jeder Buchse (81) vorgesehen ist, was es der Stange (11) erlaubt, durch jeden angrenzenden Abschnitt zu laufen.

11. Folie (1) nach einem der Ansprüche 1 bis 10, **dadurch gekennzeichnet, dass** der Stecker (80) zwei geneigte Wände (86) umfasst, die ergänzend zu und geeignet sind, um mit zwei im Bereich der Buchse (81) vorgesehenen geneigten Wänden zusammenzuwirken.

12. Folie (1) nach einem der Ansprüche 1 bis 11, **dadurch gekennzeichnet, dass** der Stecker (80) vier geneigte Wände (86) umfasst, die ergänzend zu und geeignet sind, um mit vier im Bereich der Buchse (81) vorgesehenen geneigten Wänden zusammenzuwirken.

## Claims

1. A foil comprising a wing (2, 3) and a fuselage (5) extending in a longitudinal direction and carrying the wing (2, 3), the fuselage (5) comprising:
- a central segment (6);
- a first segment (7) carrying the wing (2) and being removable from the central segment (6); and
- assembling means (8) permitting to connect, in the longitudinal direction, the central segment (6) to the first segment (7);
- wherein the central segment (6) and the first segment (7) are connected end-to-end by the assembling means (8), which comprise a pair formed of a male connector (80) and a female connector (81) cooperating through a specific encasement, each connector (80, 81) being provided for at the level of the ends of the central segment (6) and the first segment (7), the male connector (80) comprising at least one inclined wall (86), which is complementary and adapted for cooperating with an inclined wall carried by the female connector (81), the inclined walls (86) ensuring a perfect encasement of the central segment (6) and the first segment (7), locking means (9) extend along a longitudinal axis of the fuselage (5) and ensure, by cooperating with the connectors (80, 81), the locking of the segments of the fuselage (5) in at least one direction of the longitudinal axis of the fuselage (5).

2. The foil (1) according to claim 1, wherein the fuselage (5) comprises a second segment (10) carrying a second wing (3) and being removable from the central segment (6), and assembling means (8) permitting to connect, in the longitudinal direction, the central segment (6) to the second segment (10), the central segment (6) and the second segment (10) are connected end-to-end by the assembling means (8), which comprise pair formed of a male connector (80) and a female connector (81) cooperating through a specific encasement, each connector (80, 81) being provided for at the level of the ends of the central segment (6) and the second segment 10), the male connector (80) comprising at least one inclined wall (86), which is complementary and adapted for cooperating with an inclined wall carried by the female connector (81), the inclined walls (86) ensuring a perfect encasement of the central segment (6) and the second segment (10).

3. The foil (1) according to one of claims 1 and 2, wherein the contact, on the one hand, between the central segment (6) and the first segment (7) and, on the other hand, between the central segment (6) and the second segment (10) occurs only through the contact between the male connector (80) and the female connector (81).

4. The foil (1) according to one of claims 1 to 3, wherein the two connected ends of the first (7) and second (10) segments include their respective male connector (80), while the first end and the opposite second end of the central segment (6) include the corresponding female connectors (81).

5. The foil (1) according to one of claims 1 to 4, wherein the locking means (9) comprise at least one rod (11) extending at least partially along at least the first segment (7) and cooperating in locking with the central segment (6).

6. The foil (1) according to claim 5, wherein the locking means (9) comprise at least one rod (11) cooperating in insertion within a first recess (13) provided for along the first segment (7) from a free end of the first segment (7) opposite its connected end and to said connected end of the first segment (7), the rod (11) cooperating in locking at least through the first end of the central segment (6) with another one of the segments of the fuselage (5).

7. The foil (1) according to one of claims 5 and 6, wherein the locking means (9) comprise a single rod (11) cooperating in insertion within a first recess (13) provided for along the first segment (7) from its free end opposite its connected end and within a central recess (12) provided for along the central segment (6) from its first end to its second end, the rod (11) cooperating in locking within the connected end of the second segment (10).

8. The foil (1) according to one of claims 5 to 7, wherein the rod (11) has a distal end cooperating in abutment with the opposite free end of the first segment (7).

9. The foil (1) according to claims 5 to 8, wherein the rod (11) comprises at least one end thread so as to cooperate with a complementary inner thread provided for within the connected end of the central segment (6) or the second segment (7).

10. The foil (1) according to one of claims 5 to 9, wherein a slot (87) with a diameter slightly larger than that of the rod (11) is provided for in the center of each male (80) and female (81) connector, permitting the rod (11) to pass through each abutting segment.

11. The foil (1) according to one of claims 1 to 10, wherein the male connector (80) comprises two complementary inclined walls (86) adapted for cooperating with two inclined walls provided for at the level of the female connector (81).

12. The foil (1) according to one of claims 1 to 11, wherein the male connector (80) comprises four complementary inclined walls (86) adapted for cooperating with four inclined walls provided for at the level of the female connector (81).
